# EUROPÄISCHE PATENTSCHRIFT

(11) **EP 0 355 516 B1**
(45) Veröffentlichungstag und Bekanntmachung des Hinweises auf die Patenterteilung: **06.05.1992**
(21) Anmeldenummer: 89114319.0
(22) Anmeldetag: 03.08.1989
(51) Int. Cl.: B65D 19/44

(54) **Palette mit austauschbarem Bodeneinsatz**
Pallet with an exchangeable bottom insert
Palette à fond échangeable

(30) Priorität: 17.08.1988 DE 8810402 U
(43) Veröffentlichungstag der Anmeldung: 28.02.1990
(73) Patentinhaber: REBO-PLASTIK GMBH & CO.KG, D-4925 Kalletal 1 - Erder (DE)
(72) Erfinder: Reckermann, Hans-Dieter, D-4973 Vlotho (DE); Berkenkamp, Wolfgang, D-4970 Bad Oeynhausen (DE)
(74) Vertreter: Patentanwälte Dr. Solf & Zapf

(56) Entgegenhaltungen:
- DE-A- 3 629 087
- DE-A- 3 728 296

## Beschreibung

Die Erfindung betrifft eine Palette, bestehend aus einem Rahmen und einem in dem Rahmen lösbar gehalterten Bodeneinsatz (DE-A-3 728 296, DE-A-3 629 087).

Derartige Paletten dienen insbesondere zur Aufnahme und zum entnahmebereiten Lagern von Gegenständen, wie Montageteilen, die zur Weiterverarbeitung von einem Industrieroboter entnommen werden. Demzufolge müssen die Paletten sehr genau relativ zu dem Roboter angeordnet bzw. positioniert werden, damit auch die Gegenstände lagefixiert sind und so von dem Roboter ergriffen werden können. Innerhalb der Palette werden die Gegenstände durch die speziell angepaßten Bodeneinsätze fixiert, indem sie beispielsweise in entsprechende Aufnahmevertiefungen eingelegt sind. Daher ist es für ein Lagern verschiedener Gegenstände stets erforderlich, auch hinsichtlich der Aufnahmevertiefungen unterschiedliche Bodeneinsätze zu verwenden, so daß es erwünscht ist, für eine Mehrfachverwendung des Rahmens die Bodeneinsätze entsprechend auszuwechseln. Ein derartiger Austausch war bei den bekannten Paletten aber bisher schwierig.

Der Erfindung liegt daher die Aufgabe zugrunde, eine Palette der eingangs beschriebenen Art so zu verbessern, daß der Bodeneinsatz bei konstruktiv einfacher und preiswerter Ausgestaltung der Palette schnell und einfach aus dem Rahmen entnommen und ebenso einfach auch wieder eingesetzt werden kann, wobei aber dennoch eine präzise Positionierung des Rahmens bzw. des Bodeneinsatzes innerhalb des Rahmens sowie eine haltbare Befestigung zwischen Rahmen und Bodeneinsatz gewährleistet sein soll.

Erfindungsgemäß wird dies dadurch erreicht, daß der Bodeneinsatz über eine schnappbare Form- oder Kraftformschlußverbindung in dem Rahmen gehaltert ist. Durch diese vorteilhafte Ausbildung braucht der Bodeneinsatz zur Montage lediglich in den Rahmen hineingedrückt zu werden, bis die Form- oder Kraftformschlußverbindung einschnappt. Ebenso leicht ist es möglich, den Bodeneinsatz zu entnehmen, denn hierzu braucht er lediglich wieder aus dem Rahmen hinausgedrückt zu werden. Dabei ist im montierten Zustand eine sehr feste und hinsichtlich der Positionierung bzw. der relativen Zuordnung zwischen Rahmen und Bodeneinsatz sehr präzise Verbindung gewährleistet.

Vorteilhafte Weiterbildungen der Erfindung sind in den Unteransprüchen gekennzeichnet.

Anhand eines in der beiliegenden Zeichnung dargestellten bevorzugten Ausführungsbeispiels soll im folgenden die Erfindung näher erläutert werden. Dabei zeigen:
Fig. 1 eine Perspektivansicht einer erfindungsgemäßen Palette,
Fig. 2 einen gegenüber Fig. 1 vergrößerten Teilschnitt längs der Linie II-II in Fig. 1,
Fig. 3 eine Ansicht analog zu Fig. 2 von zwei gestapelten, erfindungsgemäßen Paletten und
Fig. 4 eine Teile-Draufsicht auf einen Eckbereich der erfindungsgemäßen Palette in Pfeilrichtung IV gemäß Fig. 1.

Eine in Fig. 1 dargestellte, erfindungsgemäße Palette 2 besteht aus einem Rahmen 4 und einem lösbar in dem Rahmen 4 gehalterten Bodeneinsatz 6. Der Bodeneinsatz 6 ist insbesondere als Kunststoff-Tiefziehteil ausgebildet und besitzt auf seiner Bodenfläche eine beispielsweise durch Erhebungen 8 bzw. Vertiefungen 10 gebildete Kontur, die zur genau positionierten Aufnahme von nicht dargestellten Gegenständen an diese angepaßt ist.

Wie am besten in Fig. 2 und 3 zu erkennen ist, ist nun zur Verbindung zwischen dem Rahmen 4 und dem Bodeneinsatz 6 erfindungsgemäß vorgesehen, daß der Bodeneinsatz 6 über eine schnappbare Form- oder Kraftformschlußverbindung 12 in dem Rahmen 4 gehaltert ist. Diese schnappbare Verbindung 12 besteht im einfachsten Fall aus zumindest zwei einander diametral gegenüberliegenden, federelastischen, form- oder kraftformschlüssig in Rastvertiefungen 14 des Rahmens 4 eingreifenden Rastansätzen 16 des Bodeneinsatzes 6.

Im dargestellten, besonders vorteilhaften Ausführungsbeispiel der Erfindung ist jedoch vorgesehen, daß die Rastvertiefungen 14 als auf den Rahmen-Innenflächen 18 umlaufende Aufnahmenut 20 ausgebildet sind, wobei diese Aufnahmenut 20 - wie dargestellt - einen rechteckigen Querschnitt besitzen kann. In diesem Fall handelt es sich bei der schnappbaren Verbindung 12 folglich um eine schnappbare Formschlußverbindung. Es liegt aber ebenfalls im Rahmen der Erfindung, die Nut 20 mit einem sich in Öffnungsrichtung erweiternden, beispielsweise trapezförmigen Querschnitt auszubilden, wobei es sich dann um eine schnappbare Kraftformschlußverbindung handelt.

Weiterhin ist es besonders vorteilhaft, wenn der Bodeneinsatz 6 wannenförmig mit umlaufenden, etwa parallel zu den Rahmen-Innenflächen 18 an diesen anliegenden Seitenwandungen 22 ausgebildet ist, wobei die Seitenwandungen 22 im Bereich ihrer freien Endkanten federelastisch ausgebildet und in diesem federelastischen Bereich die in die Rastvertiefungen 14 eingreifenden Rastansätze 16 angeordnet sind. Die Seitenwandungen 22 sind folglich in Richtung der in Fig. 2 und 4 eingezeichneten Doppelpfeile 23 federelastisch bewegbar. Wie dargestellte ist der Rahmen 4 rechteckig aus vier Rahmenwänden 24 gebildet, so daß der Bodeneinsatz 6 folglich ebenfalls rechteckig ist. In diesem Fall besitzt der Bodeneinsatz 6 zweckmäßigerweise vier rechtwinklig zueinander angeordnete Seitenwandungen 22, wobei an jeder Seitenwandung 22 vorzugsweise mindestens ein Rastansatz 16 vorhanden ist, so daß die schnappbare Verbindung 12 aus mindestens vier Teilverbindungen besteht, was sich vorteilhaft auf die Haltbarkeit der Verbindung auswirkt. Zudem ist es dabei besonders zweckmäßig, wenn die Rastansätze 16 als Raststege 26 ausgebildet sind, die sich mit Ausnahme der Eckbereiche des Bodeneinsatzes 6 bzw. des Rahmens 4 über jeweils die gesamte Länge der Seitenwandungen 22 des Bodeneinsatzes 6 erstrecken. Wie aus Fig. 4 zu erkennen ist, sind folglich die Raststege 26 in den Eckbereichen des Bodeneinsatzes 6 weggeschnitten, um die federelastische Beweglichkeit der Seitenwandungen 22 zu gewährleisten. In einer realisierten Ausführungsform der erfindungsgemäßen Palette 2 enden die Raststege 26 jeweils etwa 40 bis 50 mm vor den Ecken des Bodeneinsatzes 6.

Durch die dargestellte und beschriebene Ausführung der erfindungsgemäßen Palette 2 braucht der Bodeneinsatz 6 zur Montage lediglich von oben in Pfeilrichtung 28 gemäß Fig. 2 in den Rahmen 4 hineingedrückt zu werden, bis die schnappbare Verbindung 12 einschnappt bzw. einrastet, d.h. bis die Raststege 26 in die Aufnahmenut 20 einschnappen. Hierbei ist mit Ausnahme der Eckbereiche eine praktisch in Umfangsrichtung vollständig geschlossene Verbindung vorhanden, so daß mit der erfindungsgemäßen Palette 2 auch sehr schwere Gegenstände sicher abgelegt werden können, ohne daß sich der Bodeneinsatz 6 aus dem Rahmen 4 lösen könnte. Zur Demontage des Bodeneinsatzes 6 wird dieser durch einen weitergehenden Druck in Pfeilrichtung 28 nach unten aus dem Rahmen 4 hinausgedrückt.

Für die Haltbarkeit der Verbindung 12 kann es vorteilhaft sein, wenn die Seitenwandungen 22 des Bodeneinsatzes 6 insbesondere in ihren mittigen Bereichen senkrecht zur Bodenfläche angeordnete Versteifungswulste 30 aufweisen, wie sie insbesondere in Fig. 1 und 2 zu erkennen sind.

Im montierten Zustand des Rahmens 4 und des Bodeneinsatzes 6 können die Seitenwandungen 22 des Bodeneinsatzes 6 zusätzlich zu der schnappbaren Verbindung 12 über Nietverbindungen 32, oder aber über sonstige Verbindungsmittel, wie Schraubverbindungen, Kunststoffstopfen oder dergleichen, mit dem Rahmen verbunden sein. Dabei ist vorzugsweise - wie dies in Fig. 1 zu erkennen ist - beidseitig einer Nietverbindung 32 jeweils einer der Versteifungswulste 30 angeordnet. Diese Nietverbindungen 32 stellen praktisch eine zumindest zeitweise unlösbare Verbindung her, sind jedoch zum Zwecke der Demontage des Bodeneinsatzes 6 beispielsweise durch Ausbohren entfernbar, so daß nachfolgend der Bodeneinsatz 6 in der oben beschriebenen Weise demontiert werden kann.

Zweckmäßigerweise sind die Rahmenwände 24 des Rahmens 4 unlösbar, insbesondere stoffschlüssig miteinander verbunden, z.B. verschweißt oder verklebt. Es liegt jedoch im Rahmen der Erfindung, die Rahmenwände 24 lösbar, insbesondere über Steckverbindungen, miteinander zu verbinden. In beiden Fällen ist es zweckmäßig, wenn die Rahmenwände 24 in den Ecken des Rahmens 4 auf Gehrung geschnitten sind. Im Falle der stoffschlüssigen Verbindung ist dies insofern von besonderem Vorteil, als sich hierdurch die Verbindungsfläche zwischen den Rahmenwänden 24 auf ein Maximum vergrößern läßt, so daß eine gute Haltbarkeit gewährleistet ist.

Die erfindungsgemäße Palette 2 ist dadurch stapelbar ausgebildet, daß der Rahmen 4 im Bereich seiner oberen und unteren Ränder jeweils in Negativkontur zu einander ausgebildete Führungsstege 34 aufweist. Diese Führungsstege 34 verlaufen in Längsrichtung der Rahmenwände 24 und weisen jeweils eine maximal der halben Dicke der Rahmenwände 24 entsprechende Dicke auf. Dabei ist einer der Führungsstege 34 mit der Außenfläche 36 der Rahmenwände 24 und der andere Führungssteg 34 mit der Innenfläche 18 der Rahmenwände 24 fluchtend angeordnet. Im dargestellten Ausführungsbeispiel ist der obere Führungssteg 34 im äußeren Bereich und der untere Führungssteg 34 im inneren Bereich der Rahmenwände 24 angeordnet. Dabei ist es besonders vorteilhaft, wenn die in gestapeltem Zustand - wie in Fig. 3 dargestellt - einander zugekehrten Seitenflächen 38 der nebeneinander angeordneten Führungsstege 34 zweier gestapelter Paletten 2 derart schräg angeordnet sind, daß sich die Führungsstege 34 in Richtung ihrer freien Enden verjüngen. Dabei sind die Führungsstege 34 hinsichtlich ihrer Breite derart dimensioniert, daß zwischen den Führungsstegen 34 zweier gestapelter Paletten 2 bzw. Rahmen 4 ein Seitenspiel von etwa 1 mm vorhanden ist. Die Führungsstege 34 besitzen obere bzw. untere Endflächen 37, mit denen sie im gestapelten Zustand zur Auflage auf ebenen, den Führungsstegen 34 benachbarten Auflageflächen 39 des jeweils anderen Rahmens 4 zur Auflage kommen. Dabei sind die unteren Endflächen 37 - wie ebenfalls in Fig. 2 und 3 zu erkennen - vorzugsweise fluchtend mit einer unteren Bodenfläche 41 des Bodeneinsatzes 6 angeordnet.

Durch diese vorteilhafte Ausgestaltung wird erreicht, daß bei einem Aufsetzen einer Palette 2 in Pfeilrichtung 40 gemäß Fig. 3 auf eine untere Palette 2 eine Zwangsführung derart erfolgt, daß die obere Palette aufgrund der schrägen Seitenflächen 38 der Führungsstege 34 beim Aufsetzen in Pfeilrichtung 40 genau in eine mit der unteren Palette fluchtende Anordnung geführt wird. Dies ist für die angestrebte, genaue Positionierung besonders vorteilhaft. Die Führungsstege 34 erleichtern somit sowohl das verrutschfreie Aufsetzen als auch das Entnehmen der Paletten 2.

Gemäß Fig. 2 bestehen die Rahmenwände 24 vorzugsweise aus Hohlprofilen 42. Diese Hohlprofile 42 sind zur Versteifung über mehrere, in Profillängsrichtung sowie parallel zur Bodenfläche 41 verlaufende Versteifungsstege 44 in mehrere, übereinanderliegende Hohlräume 46 unterteilt. Zur Vermeidung von Kondenswasserbildung ist es vorteilhaft, wenn die Hohlräume 46 mit einem Füllmaterial gefüllt, insbesondere ausgeschäumt sind. Hierdurch wird wirksam vermieden, daß durch Bildung und Austreten von Schwitzwasser aus den Hohlräumen 46 die in der erfindungsgemäßen Palette 2 gelagerten Gegenstände beispielsweise durch Korrosion beschädigt werden. Weiterhin besitzen die Hohlprofile 42 in Profillängsrichtung verlaufende, insbesondere im Bereich der Versteifungsstege 44 angeordnete Versteifungssicken 48. Wie ebenfalls aus Fig. 2 deutlich wird, ist auch die Aufnahmenut 20 durch einen sickenförmigen Verlauf der dem Bodeneinsatz 6 zugekehrten Innenwandung 50 des Hohlprofils 42 gebildet.

Gemäß Fig. 1 besitzen zumindest zwei gegenüberliegende Rahmenwände 24 Grifföffnungen 52. Diese Grifföffnungen 52 sind vorzugsweise derart im Bereich zwischen zwei benachbarten Versteifungsstegen 44 des Hohlprofils 42 gebildet, daß die Versteifungsstege 44 die oberen und unteren Begrenzungen der Grifföffnungen 52 bilden, wie dies gut in Fig. 2 und 3 zu erkennen ist.

Weiterhin ist aus Fig. 2 und 3 gut zu erkennen, daß sich die als Blindniet 52 ausgebildete Nietverbindung 32 durch die Seitenwandung 22 des Bodeneinsatzes 6 sowie durch die Innenwandung 50 des Hohlprofils 42 hindurch in einen der Hohlräume 46 hinein erstreckt. Dabei ist von Vorteil, daß die Nietverbindung 32 von der Außenseite des Rahmens 4 her verdeckt, d.h. unsichtbar ist.

Wie oben bereits erwähnt, besteht der Bodeneinsatz 6 vorzugsweise aus Kunststoff. Er kann jedoch ebenfalls aus Aluminium hergestellt sein. Auch der Rahmen 4 besteht vorzugsweise aus Kunststoff oder aus Aluminium.

Die Erfindung ist nicht auf das dargestellte und beschriebene Ausführungsbeispiel beschränkt, sondern umfaßt auch alle im Sinne der Erfindung gleichwirkenden Ausführungsformen.

## Patentansprüche

1. Palette, bestehend aus einem Rahmen und einem in dem Rahmen lösbar gehalterten Bodeneinsatz,
**dadurch gekennzeichnet,** daß der Bodeneinsatz (6) über eine schnappbare Form- oder Kraftformschlußverbindung (12) in dem Rahmen (4) gehaltert ist.

2. Palette nach Anspruch 1,
**dadurch gekennzeichnet,** daß die schnappbare Verbindung (12) aus zumindest zwei einander diametral gegenüberliegenden, federelastischen, form- oder kraftformschlüssig in Rastvertiefungen (14) des Rahmens (4) eingreifenden Rastansätzen (16) des Bodeneinsatzes (6) besteht.

3. Palette nach Anspuch 2,
**dadurch gekennzeichnet,** daß die Rastvertiefungen (14) als auf den Rahmen-Innenflächen (18) umlaufende Aufnahmenut (20) ausgebildet sind.

4. Palette nach Anspruch 3,
**dadurch gekennzeichnet,** daß der Bodeneinsatz (6) wannenförmig mit umlaufenden, etwa parallel zu den Rahmen-Innenflächen (18) an diesen anliegenden Seitenwandungen (22) ausgebildet ist, wobei die Seitenwandungen (22) zumindest im Bereich ihrer freien Endkanten federelastisch sind und in diesem federelastischen Bereich die in die Rastvertiefungen (14) eingreifenden Rastansätze (16) angeordnet sind.

5. Palette nach einem oder mehreren der Ansprüche 2 bis 4,
**dadurch gekennzeichnet,** daß der Rahmen (4) rechteckig aus vier Rahmenwänden (24) gebildet ist, und daß der Bodeneinsatz (6) rechteckig ist und vier Seitenwandungen (22) aufweist, wobei an jeder Seitenwandung (22) mindestens ein Rastansatz (16) vorhanden ist.

6. Palette nach Anspruch 5,
**dadurch gekennzeichnet,** daß die Rastansätze (16) als Raststege (26) ausgebildet sind, die sich mit Ausnahme der Eckbereiche des Bodeneinsatzes (6) bzw. des Rahmens (4) über jeweils die gesamte Länge der Seitenwandungen (22) des Bodeneinsatzes (6) erstrecken.

7. Palette nach Anspruch 6,
**dadurch gekennzeichnet,** daß die Raststege (26) jeweils etwa 40 bis 50 mm vor den Ecken des Bodeneinsatzes (6) enden.

8. Palette nach einem oder mehreren der Ansprüche 4 bis 7,
**dadurch gekennzeichnet,** daß die Seitenwandungen (22) des Bodeneinsatzes (6) insbesondere in ihren mittigen Bereichen senkrecht zur Bodenfläche angeordnete Versteifungswulste (30) aufweisen.

9. Palette nach einem oder mehreren der Ansprüche 4 bis 8,
**dadurch gekennzeichnet,** daß die Seitenwandungen (22) des Bodeneinsatzes (6) zusätzlich zu der schnappbaren Verbindung (12) über Nietverbindungen (32) und/oder dergleichen mit dem Rahmen verbunden sind, wobei vorzugsweise beidseitig einer Nietverbindung (32) jeweils ein Versteifungswulst (30) angeordnet ist.

10. Palette nach einem oder mehreren der Ansprüche 5 bis 9,
**dadurch gekennzeichnet,** daß die Rahmenwände (24) unlösbar, insbesondere stoffschlüssig miteinander verbunden sind.

11. Palette nach einem oder mehreren der Ansprüche 5 bis 9,
**dadurch gekennzeichnet,** daß die Rahmenwände (24) lösbar, insbesondere über Steckverbindungen miteinander verbunden sind.

12. Palette nach einem jeder mehreren der Ansprüche 5 bis 11,
**dadurch gekennzeichnet,** daß die Rahmenwände (24) in den Ecken des Rahmens (4) auf Gehrung geschnitten sind.

13. Palette nach einem der mehreren der Ansprüche 5 bis 12,
**dadurch gekennzeichnet,** daß zumindest zwei gegenüberliegende Rahmenwände (24) Grifföffnungen (52) aufweisen.

14. Palette nach einem oder mehreren der Ansprüche 1 bis 13,
**dadurch gekennzeichnet,** daß der Rahmen (4) im Bereich seiner oberen und unteren Ränder jeweils in Negativkontur zueinander ausgebildete Führungsstege (34) aufweist.

15. Palette nach Anspruch 14,
**dadurch gekennzeichnet,** daß die Führungsstege (34) in Längsrichtung der Rahmenwände (24) verlaufen, jeweils eine maximal der halben Dicke der Rahmenwände (24) entsprechende Dicke aufweisen sowie mit der Außenfläche (36) bzw. der Innenfläche (18) der Rahmenwände (24) fluchtend angeordnet sind, wobei vorzugsweise ihre in gestapeltem Zustand einander zugekehrten Seitenflächen (38) derart schräg angeordnet sind, daß sich die Führungsstege (34) in Richtung ihrer freien Enden verjüngen.

16. Palette nach Anspruch 14 oder 15,
**dadurch gekennzeichnet,** daß die Führungsstege (34) derart dimensioniert sind, daß zwischen den Führungsstegen (34) zweier gestapelter Rahmen (4) ein Seitenspiel von etwa 1 mm vorhanden ist.

17. Palette nach einem oder mehreren der Ansprüche 5 bis 16,
**dadurch gekennzeichnet,** daß die Rahmenwände (24) aus Hohlprofilen (42) bestehen.

18. Palette nach Anspruch 13 und/oder 17,
**dadurch gekennzeichnet,** daß die Hohlprofile (42) über mehrere, in Profillängsrichtung sowie parallel zur Bodenfläche verlaufende Versteifungsstege (44) in mehrere übereinanderliegende Hohlräume (46) unterteilt sind, wobei die Grifföffnungen (52) vorzugsweise derart im Bereich zwischen zwei benachbarten Versteifungsstegen (44) gebildet sind, daß die Versteifungsstege (44) die oberen und unteren Begrenzungen der Grifföffnungen (52) bilden.

19. Palette nach Anspruch 18,
**dadurch gekennzeichnet,** daß die Hohlräume (46) mit einem Füllmaterial gefüllt, insbesondere ausgeschäumt sind.

20. Palette nach einem oder mehreren der Ansprüche 17 bis 19,
**dadurch gekennzeichnet,** daß die Hohlprofile (42) in Profillängsrichtung verlaufende, insbesondere im Bereich der Versteifungsstege (44) angeordnete Versteifungssicken (48) aufweisen.

21. Palette nach Anspruch 3 und einem oder mehreren der Ansprüche 17 bis 20,
**dadurch gekennzeichnet,** daß die Aufnahmenut (20) durch einen sickenförmigen Verlauf der dem Bodeneinsatz (6) zugekehrten Innenwandung (50) des Hohlprofils (42) gebildet ist.

22. Palette nach Anspruch 9 und einem oder mehreren der Ansprüche 17 bis 21,
**dadurch gekennzeichnet,** daß sich die Nietverbindung (32) als Blindniet (54) durch die Seitenwandung (22) des Bodeneinsatzes (6) und durch die Innenwandung (50) des Hohlprofils (42) hindurch in einen der Hohlräume (46) hinein erstreckt.

23. Palette nach einem oder mehreren der Ansprüche 1 bis 22,
**dadurch gekennzeichnet,** daß der Rahmen (4) und/oder der Bodeneinsatz (6) aus Kunststoff oder Aluminium bestehen/besteht.

## Claims

1. Pallet, comprising a frame and a bottom insert detachably mounted in the frame,
characterized in that the bottom insert (6) is mounted in the frame (4) by way of a snap-in form-fit or frictional form-fit connection (12).

2. Pallet according to Claim 1,
characterized in that the snapin connection (12) comprises at least two mutually diametrically opposed, springy, form-fit or frictional form-fit latching projections (16) of the bottom insert (16) which engage in latching depressions (14) of the frame (4).

3. Pallet according to Claim 2,
characterized in that the latching depressions (14) are constructed as a receiving groove (20) running around the frame inner surfaces (18).

4. Pallet according to Claim 3,
characterized in that the bottom insert (6) is constructed to be trough-shaped with peripheral side walls (22) bearing approximately parallel to the frame inner surfaces (18) against the latter, the side walls (22) being springy at least in the region of their free end edges and the latching projections (16) engaging in the latching depressions (14) being arranged in this springy region.

5. Pallet according to one or more of Claims 2 to 4,
characterized in that the frame (4) is formed from four frame walls (24) to be rectangular, and in that the bottom insert (6) is rectangular and has four side walls (22), there being at least one latching projection (16) on each side wall (22).

6. Pallet according to Claim 5,
characterized in that the latching projections (16) are constructed as latching webs (26) which, with the exception of the comer regions of the bottom insert (6) or of the frame (4), extend in each case over the entire length of the side walls (22) of the bottom insert (6).

7. Pallet according to Claim 6,
characterized in that the latching webs (26) in each case end approximately 40 to 50 mm before the corners of the bottom insert (6).

8. Pallet according to one or more of Claims 4 to 7,
characterized in that the side walls (22) of the bottom insert (6) have, in particular in their central regions, reinforcement bulges (30) arranged perpendicular to the bottom face.

9. Pallet according to one or more of Claims 4 to 8,
characterized in that the side walls (22) of the bottom insert (6) are connected to the frame, in addition to the snap-in connection (12), by way of rivet connections (32) and/or the like, a reinforcement bulge (30) in each case preferably being arranged on both sides of a rivet connection (32).

10. Pallet according to one or more of Claims 5 to 9,
characterized in that the frame walls (24) are connected to one another non-detachably, in particular integrally.

11. Pallet according to one or more of Claims 5 to 9,
characterized in that the frame walls (24) are connected to one another detachably, in particular by way of insertion-type connections.

12. Pallet according to one or more of Claims 5 to 11,
characterized in that the frame walls (24) are mitred in the corners of the frame (4).

13. Pallet according to one or more of Claims 5 to 12,
characterized in that at least two opposing frame walls (24) have handle openings (52).

14. Pallet according to one or more of Claims 1 to 13,
characterized in that the frame (4) has in the region of its upper and lower edges guide webs (34) which are constructed to be in each case negatively contoured in respect of the other.

15. Pallet according to Claim 14,
characterized in that the guide webs (34) run in the longitudinal direction of the frame walls (24), each has a thickness corresponding to at most half the thickness of the frame walls (24) and are arranged flush with the outer surface (36) or the inner surface (18) of the frame walls (24), preferably with their side faces (38) which face one another in the stacked condition being arranged obliquely such that the guide webs (34) taper in the direction of their free ends.

16. Pallet according to Claim 14 or 15,
characterized in that the guide webs (34) are dimensioned such that there is a lateral play of approximately 1 mm between the guide webs (34) of two stacked frames (4).

17. Pallet according to one or more of Claims 5 to 16,
characterized in that the frame walls (24) comprise hollow profiled sections (42).

18. Pallet according to Claim 13 and/or 17,
characterized in that the hollow profiled sections (42) are divided by way of a plurality of reinforcement webs (44) running in the longitudinal direction of the profiled section and parallel to the bottom face, into a plurality of hollow spaces (46) one above the other, the handle openings (52) preferably being formed in the region between two adjacent reinforcement webs (44) such that the reinforcement webs (44) form the upper and lower limits of the handle openings (52).

19. Pallet according to Claim 18,
characterized in that the hollow spaces (46) are filled with a filler material, in particular with expanded foam.

20. Pallet according to one or more of Claims 17 to 19,
characterized in that the hollow profiled sections (42) have reinforcement beads (48) running in the longitudinal direction of the profiled section and arranged in particular in the region of the reinforcement webs (44).

21. Pallet according to Claim 3 and one or more of Claims 17 to 20,
characterized in that the receiving groove (20) is formed by a bead-shaped course of the inner wall (50) of the hollow profiled section (42) facing the bottom insert (6).

22. Pallet according to Claim 9 and one or more of Claims 17 to 21,
characterized in that the rivet connection (32) extends as a blind rivet (54) through the side wall (22) of the bottom insert (6) and through the inner wall (50) of the hollow profiled section (42) into one of the hollow spaces (46).

23. Pallet according to one or more of Claims 1 to 22,
characterized in that the frame (4) and/or the bottom insert (6) is (are) of plastics or aluminium.

## Revendications

1. Palette, constituée d'un cadre et d'un insert de fond maintenu détachable dans le cadre,
caractérisée en ce que l'insert de fond (6) est maintenu dans le cadre (4) par l'intermédiaire d'un assemblage à engagement positif ou à engagement positif forcé encliquetable (12).

2. Palette selon la revendication 1,
caractérisée en ce que l'assemblage encliquetable (12) est constitué de deux saillies à cran (16) au moins de l'insert de fond (6), disposées diamétralement opposées l'une par rapport à l'autre, élastiques, s'engrenant à engagement positif ou à engagement positif forcé dans des cavités à cran (14) du cadre (4).

3. Palette selon la revendication 2,
caractérisée en ce que les cavités à cran (14) sont conçues comme une rainure de réception (20) circonférentielle disposée sur les surfaces intérieures (18) du cadre.

4. Palette selon la revendication 3,
caractérisée en ce que l'insert de fond (6) est conçu en forme de cuvette avec des parois latérales (22) circonférentielles, à peu près parallèles aux surfaces intérieures (18) du cadre, reposant contre celles-ci, les parois latérales (22) étant conçues élastiques au moins dans la zone de leurs bords d'extrémité libres et les saillies à cran (16) s'engrenant dans les cavités à cran (14) étant disposées dans cette zone élastique.

5. Palette selon l'une ou plusieurs des revendications 2 à 4,
caractérisée en ce que le cadre (4) a une forme rectangulaire et est constitué de quatre parois de cadre (24) et en ce que l'insert de fond (6) est rectangulaire et présente quatre parois latérales (22), une saillie à cran (16) au moins étant de préférence présente à chaque paroi latérale (22).

6. Palette selon la revendication 5,
caractérisée en ce que les saillies à cran (16) sont conçues comme des entretoises à cran (26) qui s'étendent sur toute la longueur de chaque paroi latérale (22) de l'insert de fond (6) à l'exception des zones angulaires de l'insert de fond (6), respectivement du cadre (4).

7. Palette selon la revendication 6,
caractérisée en ce que les entretoises à cran (26) se terminent chaque fois 40 ou 50 mm avant les angles de l'insert de fond (6).

8. Palette selon l'une ou plusieurs des revendications 4 à 7,
caractérisée en ce que les parois latérales (22) de l'insert de fond (6) présentent particulièrement dans leurs zones centrales des renflements de renfort (30) disposés perpendiculairement à la surface du fond.

9. Palette selon l'une ou plusieurs des revendications 4 à 8,
caractérisée en ce que les parois latérales (22) de l'insert de fond (6) peuvent être reliées au cadre en plus de l'assemblage encliquetable (12) par l'intermédiaire d'assemblage rivetés (32) et/ou similaires, un renflement de renfort (30) étant disposé de chaque côté d'un assemblage riveté (32).

10. Palette selon l'une ou plusieurs des revendications 5 à 9,
caractérisée en ce que les parois du cadre (24) sont reliées les unes aux autres de façon indétachable, en particulier par matière.

11. Palette selon l'une ou plusieurs des revendications 5 à 9,
caractérisée en ce que les parois du cadre (24) sont reliées les unes aux autres de façon détachable, en particulier par l'intermédiaire d'assemblages à emboîtement.

12. Palette selon l'une ou plusieurs des revendications 5 à 11,
caractérisée en ce que les parois du cadre (24) sont coupées à onglet dans les angles du cadre (4).

13. Palette selon l'une ou plusieurs des revendications 5 à 12,
caractérisée en ce qu'au moins deux parois opposées (24) du cadre présentent des ouvertures poignées (52).

14. Palette selon l'une ou plusieurs des revendications 1 à 13,
caractérisée en ce que le cadre (4) présente dans la zone de ses bords supérieurs et inférieurs des entretoises de guidage (34) en profil négatif les unes par rapport aux autres.

15. Palette selon la revendication 14,
caractérisée en ce que les entretoises de guidage (34) sont situées dans la direction longitudinale des parois du cadre (24), en ce qu'elles présentent chacune une épaisseur correspondant au maximum à la moitié de l'épaisseur des parois du cadre (24) et en ce qu'elles sont disposées en alignement avec la surface extérieure (36), respectivement la surface intérieure (18) des parois du cadre (24), leurs surfaces latérales (38) tournées l'une vers l'autre à l'état gerbé étant de préférence disposées obliquement de telle sorte que les entretoises de guidage (34) se rétrécissent dans la direction de leurs extrémités libres.

16. Palette selon la revendication 14 ou 15,
caractérisée en ce que les entretoises de guidage (34) sont dimensionnées de telle sorte qu'entre les entretoises de guidage (34) de deux cadres (4) gerbés il y a un jeu latéral d'environ 1 mm.

17. Palette selon l'une ou plusieurs des revendications 5 à 16,
caractérisée en ce que les parois du cadre (24) sont constituées de profils creux (42).

18. Palette selon la revendication 13 et/ou 17,
caractérisée en ce que les profils creux (42) sont subdivisés en plusieurs espaces creux (46) superposés par l'intermédiaire de plusieurs entretoises de renfort (44) situées dans la direction longitudinale du profil ainsi que parallèlement à la surface du fond, les ouvertures poignées (52) étant formées de telle sorte dans la zone entre deux entretoises de renfort (44) voisines que les entretoises de renfort (44) forment les délimitations supérieure et inférieure des ouvertures poignées (52).

19. Palette selon la revendications 18,
caractérisée en ce que les espaces creux (46) sont remplis d'un matériau de remplissage, en particulier qu'ils sont remplis de mousse.

20. Palette selon l'une ou plusieurs de revendications 17 à 19,
caractérisée en ce que les profils creux (42) présentent des moulures de renfort (48) situées dans la direction longitudinale du profil, disposées en particulier dans la zone des entretoises de renfort (44).

21. Palette selon la revendication 3 et l'une ou plusieurs des revendications 17 à 20,
caractérisée en ce que la rainure de réception (20) est formée par un tracé en forme de moulure de la paroi intérieure (50) du profil creux (42) tournée vers l'insert de fond (6).

22. Palette selon la revendication 9 et l'une ou plusieurs des revendications 17 à 21,
caractérisée en ce que l'assemblage riveté (32) s'étend comme rivet aveugle (54) à travers la paroi latérale (22) de l'insert de fond (6) et à travers la paroi intérieure (50) du profil creux (42) à l'intérieur de l'un des espaces creux (46).

23. Palette selon l'une ou plusieurs des revendications 1 à 22,
caractérisée en ce que le cadre (4) et/ou l'insert de fond (6) est/sont constitué(s) de matière plastique ou d'aluminium.
